# EUROPÄISCHE PATENTSCHRIFT

(11) **EP 1 628 106 B1**
(45) Veröffentlichungstag und Bekanntmachung des Hinweises auf die Patenterteilung: **16.03.2011**
(21) Anmeldenummer: 05014943.4
(22) Anmeldetag: 11.07.2005
(51) Int. Cl.: F25B 39/04, F25B 43/00, F28F 9/02, B60H 1/32

(54) **Trockner-Filter-Einsatz für einen Sammler eines Kondensators, insbesondere für Kraftfahrzeug-Klimaanlagen**
Drier and filter cartridge for a receiver of a condenser, especially for a vehicle air conditioning system
Cartouche de sécheur et filtre pour un accumulateur d'un condenseur, en particulier pour un système de réfrigération d'un véhicule automobile

(30) Priorität: 20.08.2004 DE 102004040665
(43) Veröffentlichungstag der Anmeldung: 22.02.2006
(73) Patentinhaber: Behr GmbH & Co. KG, 70469 Stuttgart (DE)
(72) Erfinder: Aichele, Jan, 71665 Vaihingen/Enz (DE); Gonzalez Rechea, Pedro, Dipl.-Ing., 70182 Stuttgart (DE); Zinser, Jürgen, 70499 Stuttgart (DE)
(74) Vertreter: Grauel, Andreas

(56) Entgegenhaltungen:
- EP-A- 1 132 695
- DE-A1- 10 250 384
- PATENT ABSTRACTS OF JAPAN Bd. 2000, Nr. 02, 29. Februar 2000 (2000-02-29) & JP 11 316064 A (SHOWA ALUM CORP), 16. November 1999 (1999-11-16)

## Beschreibung

Die Erfindung betrifft einen Trockner-Filter-Einsatz für einen Sammler eines Kondensators nach dem Oberbegriff des Patentanspruches 1 - bekannt durch die DE 199 12 381 A1 der Anmelderin. Ferner betrifft die Erfindung einen Kondensator nach dem Oberbegriff des Patentanspruches 11.

Heutige Kondensatoren, insbesondere für Kraftfahrzeug-Klimaanlagen weisen eine so genannte Unterkühlstrecke auf, d. h. einen Abschnitt des Kondensatorblockes, in welchem das bereits verflüssigte Kältemittel unter seine Kondensationstemperatur abgekühlt wird. In der Regel liegen derartige Unterkühlstrecken im unteren bzw. untersten Bereich des Kondensators, welcher als Querstromkondensator, d. h. mit horizontal verlaufenden Rohren im Kraftfahrzeug angeordnet und von Umgebungsluft durchströmt wird. Eine derartige Anordnung für eine unten liegende Unterkühlstrecke ist beispielsweise aus der DE 42 38 853 A1 der Anmelderin bekannt. In einem Sammler des Kondensators ist eine Trocknerpatrone angeordnet, welche dem Kältemittel Feuchtigkeit entzieht Ähnliche Anordnungen mit unten liegender Unterkühlstrecke und zugehöriger Filter-Trockner-Patrone wurden durch die FR 2 750 761 A1 sowie die EP 1 132 695 A1 bekannt.

Durch die DE 198 30 329 A1 und die DE 199 12 381 A1 der Anmelderin wurden Kondensatoren mit oben liegender Unterkühlstrecke bekannt. Derartige Anordnungen kommen insbesondere dann zum Einsatz, wenn die Belüftung bzw. Kühlung einer unten angeordneten Unterkühlstrecke im Fahrzeug nicht ausreichend ist, z. B. infolge Vorschaltung eines Ladeluftkühlers. Im oberen Bereich des Kondensators ist dann meistens eine bessere Kühlluftbeaufschlagung gegeben, weshalb man die Unterkühlstrecke nach oben verlegt Bei der DE 198 30 329 A1 ist ein senkrecht verlaufender Kältemittelkanal zwischen einem Sammelrohr und einem Sammler vorgesehen, durch welchen das Kältemittel von unten in den oben liegenden Unterkühlabschnitt gelangt. Ein Trockner und/oder Filter für das Kältemittel bzw. ein entsprechender Einsatz sind in dieser Druckschrift nicht offenbart.

In der DE 199 12 381 A1, von der die Erfindung ausgeht, weist der Kondensator einen Sammler auf, welcher mit einem Einsatz, bestehend aus einem Steigrohr, einer Trennwand und optional aus einem Trockner-Filter-Element, bestückbar ist. Der Kondensator weist unterhalb der oben liegenden Unterkühlstrecke einen Kondensationsabschnitt auf, welcher mehrflutig von unten nach oben durchströmt wird. Danach gelangt das weitestgehend verflüssigte Kältemittel über eine Überströmöffnung in den Sammler, durchströmt das Trockner-Filter-Element und gelangt über das Steigrohr in eine oben liegende durch die Trennwand abgedichtete Kammer, welche über eine weitere Überströmöffnung mit der Unterkühlstrecke in Kältemittelverbindung steht DE 1 0250 384 offenbart auch einen Trockner-Filter-Einsatz gemäß Oberbegriff des Anspruch 1.

Es ist Aufgabe der vorliegenden Erfindung, einen Trockner-Filter-Einsatz der eingangs genannten Art konstruktiv zu optimieren, wobei der Einsatz leicht montierbar, eindeutig im Sammler fixierbar und tauschbar sein soll. Es ist auch Aufgabe der Erfindung, einen Kondensator mit oben liegender Unterkühlstrecke bezüglich seines Trockner-Filter-Einsatzes zu verbessern.

Diese Aufgabe wird durch die Merkmale des Patentanspruches 1 gelöst. Erfindungsgemäß ist vorgesehen, dass das Steigrohr als Tragelement ausgebildet ist und sowohl die Trennwand zwischen Unterkühl- und Kondensationsabschnitt als auch die Trockner-Filter-Einheit trägt. Damit sind bereits drei wesentliche Komponenten zu einer Baueinheit zusammengefasst, welche als solche einfach in den Sammler eingesetzt werden kann.

In weiterer vorteilhafter Ausgestaltung der Erfindung ist die Trennwand als Trennstopfen ausgebildet, d. h. eine Scheibe aus Aluminium oder Kunststoff, welche vorzugsweise auf ihrem Umfang einen oder mehrere Dichtringe trägt. Dadurch erfolgt eine sichere Abdichtung zwischen der obersten Kammer des Sammlers, welche mit dem unteren Kühlabschnitt in Verbindung steht, und der darunter liegenden Kammer, welche mit den Kondensationsabschnitt in Verbindung steht.

In weiterer vorteilhafter Ausgestaltung der Erfindung ist die Trockner-Filter Einheit als an sich bekannter Kunststoffkäfig ausgebildet, weicher mit einem Trocknermaterial in Form eines Granulats befüllbar ist. Damit wird eine relativ große Umfangsfläche für den Eintritt des Kältemittels geschaffen, wodurch eine wirksame Trocknung des Kältemittels erreicht wird.

In weiterer vorteilhafter Ausgestaltung der Erfindung weist der Kunststoffkäfig in seinem unteren Bereich eine umlaufende Dichtlippe auf, welche einen Ringspalt zwischen dem Käfig und der Innenwand des Sammlers abdichtet. Dadurch ist das Kältemittel gezwungen, den Käfig mit dem Trocknermaterial innen zu durchströmen.

In weiterer vorteilhafter Ausgestaltung der Erfindung wird der Kunststoffkäfig auf das Steigrohr geschoben und dort kraftschlüssig gehalten. Somit können beide Teile einfach gefügt und zueinander positioniert werden.

Nach einer vorteilhaften Weiterbildung der Erfindung ist oberhalb des Trennstopfens, d. h. auf der dem Steigrohr abgewandten Stirnseite eine perforierte Buchse angeordnet, welche einerseits mit dem unten liegenden Steigrohr und andererseits mit der Unterkühlstrecke kommuniziert.

In Weiterbildung der Erfindung ist auf der perforierten Buchse ein Verschlussstopfen befestigt, welcher den Abschluss des erfindungsgemäßen Trockner-Filtet-Einsatzes nach oben bildet. Der nach oben offene Sammler des Kondensators kann somit nach Montage des erfindungsgemäßen Einsatzes durch den Verschlussstopfen verschlossen und abgedichtet werden, wobei eine Sicherung in axialer Richtung durch einen Sicherungsring erfolgen kann. Der Einsatz ist somit auch tauschbar, d. h. er kann zu Reparatur- oder Wartungszwecken entnommen werden. Die Buchse bildet das Verbindungsstück zwischen Trennstopfen und Verschlussstopfen, der gleichzeitig die Positionierung des Steigrohres und des am Steigrohr befestigten Trockners bewirkt.

Die Aufgabe der Erfindung wird auch durch die Merkmale des Patentanspruches 11 gelöst, indem ein Kondensator mit oben liegender Unterkühlstrecke mit dem erfindungsgemäß ausgebildeten Trockner-Filter-Einsatz bestücktbar ist. Vorteilhaft hierbei ist, dass der Trockner-Filter-Einsatz einfach, schnell und sicher montierbar sowie tauschbar ist.

Ein Ausführungsbeispiel der Erfindung ist in der Zeichnung dargestellt und wird im Folgenden näher beschrieben. Es zeigen
- Fig. 1: einen Trockner-Filter-Einsatz in 3-D-Darstellung,
- Fig. 2: den Trockner-Filter-Einsatz gemäß Fig. 1 als 2-D-Ansicht und
- Fig. 3: einen Kondensator mit oben liegender Unterkühlstrecke und erfindungsgemäßem Trockner-Filter-Einsatz.

**Fig. 1** zeigt einen Trockner-Filter-Einsatz 1 für den Einsatz in einen in Fig. 3 dargestellten Sammler eines Kondensators für eine Kraftfahrzeug-Klimaanlage. Der Trockner-Filter-Einsatz 1 besteht aus einem Steigrohr 2, einem Kunststoffkäfig 3, einem Trennstopfen 4, einer perforierten Buchse 5 und einem Verschlussstopfen 6. Sämtliche Teile sind zu einer Einheit gefügt. Das Steigrohr 2 kann als Kunststoffrohr ausgebildet sein und trägt kraftschlüssig den an sich bekannten Kunststoffkäfig 3, der mit einem Trocknermaterial in Form eines Granulats befüllbar ist Im unteren Bereich des Kunststoffkäfigs 3 ist eine umlaufende, vorzugsweise angespritzte Dichtlippe 7 angeordnet, weiche den Kunststoffkäfig 3 gegen die hier nicht dargestellte Innenwand des Sammlers abdichtet. Damit ist das Kältemittel gezwungen, den Kunststoffkäfig 3 innen zu durchströmen und damit das Trocknermaterial zu kontaktieren. Am oberen Ende des Steigrohres 2 ist der als Scheibe ausgebildete Trennstopfen 4 befestigt, welcher auf seinem Umfang einen Dichtring 8, z. B. einen O-Ring trägt. Die Buchse 5 ist perforiert, so dass das durch das Steigrohr 2 aufsteigende Kältemittel aus der Buchse 5 nach außen treten kann, d. h. in die hier nicht dargestellte Unterkühlstrecke. Auf der Buches 5 ist der Verschlussstopfen 6 befestigt, der auf seinem Umfang ebenfalls mindestens einen Dichtring 9 trägt, der in eine nicht dargestellte Ringnut eingelegt sein kann. Die Buchse 5 besteht vorzugsweise aus Kunststoff, während der Verschlussstopfen 6 aus Festigkeitsgründen vorzugsweise aus einer Aluminiumlegierung besteht - ebenso wie der Sammler.

**Fig. 2** zeigt den Trockner-Filter-Einsatz 1 in einer Seitenansicht, wobei deutlich wird, dass das Steigrohr 2 den Kunststoffkäfig 3 innen durchdringt und mit einem unteren Ende 2a über den Boden des Kunststoffkäfigs 3 hinaussteht. Die Buchse 5 wirkt als Verbindungsstück zwischen Trennstopfen 4 und Verschlussstopfen 6, ist stirnseitig jeweils in die beiden Stopfen eingesetzt und dort befestigt

**Fig. 3** zeigt einen Kondensator 10 mit einer oben liegenden Unterkühlstrecke 11 und einem darunter angeordneten Kondensationsabschnitt 12, welcher, dargestellt durch Pfeile, dreiflutig von unten nach oben durchströmt wird. Der Kondensator 10 weist zwei seitliche Sammelrohre 13, 14 und einen parallel zum Sammelrohr 14 angeordneten Sammler 15 auf, welcher über zwei Überströmöffnungen 16, 17 mit dem Sammelrohr 14 in Verbindung steht. Ein solcher Kondensator 10 ist aus der eingangs genannten DE 199 12 381 A1 der Anmelderin bekannt, insbesondere, was dessen Funktion betrifft. Der Inhalt dieser Offenlegungsschrift der Anmelderin wird daher vollumfänglich in den Offenbarungsgehalt der vorliegenden Anmeldung einbezogen.

In den Sammler 15 ist der erfindungsgemäße, oben beschriebene Trockner-Filter-Einsatz 1 eingesetzt, wobei der Verschlussstopfen 6 in axialer Richtung gegenüber dem Sammler 15 festgelegt ist. Das unterste Ende 2a des Steigrohres 2 befindet sich etwas oberhalb des Bodens des Sammlers 15, so dass Kältemittel angesaugt werden kann. Der Trennstopfen 4 befindet sich zwischen den Überströmöffnungen 16, 17, so dass eine Abdichtung zwischen der oben liegenden Unterkühlstrecke 11 und dem darunter liegenden Kondensationsabschnitt 12 bzw. der kommunizierenden Kammer des Sammlers 15 sichergestallt ist. Im unteren Bereich des Kunststoffkäfigs 3 ist die umlaufende Dichtlippe 7 angeordnet, welche an der Innenwand des Sammlers 15 anliegt und somit das Kältemittel zwingt, den Kunststoffkäfig 3 innen zu durchströmen. Unterhalb der Dichtlippe 7 sammelt sich somit das getrocknete Kältemittel, welches über die Ansaugöffnung 2a des Steigrohres 2 angesaugt und nach oben in die Buchse 5 gefördert wird, von wo aus es in die Unterkühlstrecke 11 gelangt.

## Patentansprüche

1. Trockner-Filter-Einsatz (1) für einen Sammler (15) eines Kondensators (10) mit einer oben liegenden Unterkühlstrecke (11) und einem darunter angeordneten Kondensationsabschnitt (12), insbesondere für Kraftfahrzeug-Klimaanlagen, wobei der Einsatz (1) ein Steigrohr (2) und eine Trennwand aufweist, die zwischen der Unterkühlstrecke (11) und dem Kondensationsabschnitt (12) auzuordnen ist, sowie eine Trockner-Filter-Einheit aufweist, **dadurch gekennzeichnet, dass** das Steigrohr (2) als Tragelement ausgebildet ist, auf welchem die Trennwand und die Trockner-Filter-Einheit angeordnet sind.

2. Trockner-Filter-Einsatz nach Anspruch 1, **dadurch gekennzeichnet, dass** die Trennwand als in den Sammler (15) einschieb- und abdichtbarer Trennstopfen (4) ausgebildet ist.

3. Trockner-Filter-Einsatz nach Anspruch 2, **dadurch gekennzeichnet, dass** der Trennstopfen (4) mindestens eine Ringnut mit einem Dichtring (8) aufweist

4. Trockner-Filter-Einsatz nach Anspruch 1,2 oder 3, **dadurch gekennzeichnet, dass** die Trockner-Filter-Einheit als Kunststoffkäfig (3) ausgebildet und mit einem Trocknermaterial (Granulat) befüllbar ist.

5. Trockner-Filter-Einsatz nach Anspruch 4, **dadurch gekennzeichnet, dass** der Kunststoffkäfig (3) mit dem Sammler (15) einen Ringspalt bildet und dass im unteren Bereich des Kunststoffkäfigs (3) eine den Ringspalt abdichtende Dichtlippe (7) angeordnet ist.

6. Trockner-Filter-Einsatz nach Anspruch 4 oder 5, **dadurch gekennzeichnet, dass** der Kunststoffkäfig (3) auf das Steigrohr (2) aufschiebbar und dort kraftschlüssig gehalten ist.

7. Trockner-Filter-Einsatz nach einem der Ansprüche 2 bis 6, **dadurch gekennzeichnet, dass** der Trennstopfen (4) einerseits das obere Ende des Steigrohres (2) und andererseits - auf der dem Steigrohr (2) abgewandten Seite - eine perforierte Buchse (5) aufnimmt, die mit der Unterkühlstrecke (11) und dem Steigrohr (2) kältemittelseitig kommuniziert.

8. Trockner-Filter-Einsatz nach Anspruch 7, **dadurch gekennzeichnet, dass** auf dem, dem Trennstopfen (4) abgewandten, stirnseitigen Ende der Buchse (5) ein Verschlusstopfen (6) befestigt ist.

9. Trockner-Filter-Einsatz nach Anspruch 8, **dadurch gekennzeichnet, dass** der Verschlusstopfen (6) über mindestens einen Dichtring (9) gegenüber dem Sammler (15) abdichtbar und/oder über ein Sicherungselement im Sammler (15) fixierbar ist.

10. Trockner-Filter-Einsatz nach Anspruch 7, 8 oder 9, **dadurch gekennzeichnet, dass** der aus Steigrohr (2), Trockner-Filter-Einheit (3), Trennstopfen (4), Buchse (5) und Verschlusstopfen (6) bestehende Einsatz (1) als Baueinheit ausgebildet und als solche montierbar ist.

11. Kondensator (10) für eine Kraftfahrzeug-Klimaanlage mit oben liegender Unterkühlstrecke (11) und einem darunter angeordneten Kondensationsabschnitt (12), mit Sammelrohren (13, 14) und einem parallel zu einem der Sammelrohre (14) angeordneten Sammler (15), **dadurch gekennzeichnet, dass** der Sammler (15) einen Trockner-Filter-Einsatz (1) nach einem der vorhergehenden Ansprüche enthält.

## Claims

1. A drier and filter cartridge (1) for a collector (15) of a condenser (10) with an upper supercooling path (11) and a condensation section (12) arranged therebelow, in particular for motor vehicle air conditioning systems, wherein the cartridge (1) has a riser tube (2) and a separating wall which is arranged between the supercooling path (11) and the condensation section (12), and has a drier and filter unit, **characterized in that** the riser tube (2) is formed as supporting member on which the separating wall and the drier and filter unit are arranged.

2. The drier and filter cartridge according to claim 1, **characterized in that** the separating wall is formed as separating plug (4) which can be inserted and sealed in the collector (15).

3. The drier and filter cartridge according to claim 2, **characterized in that** the separating plug (4) has at least one annular groove with a sealing ring (8).

4. The drier and filter cartridge according to claim 1, 2 or 3, **characterized in that** the drier and filter unit is formed as plastic cage (3) and can be filled with a drier material (granulate).

5. The drier and filter cartridge according to claim 4, **characterized in that** the plastic cage (3) forms an annular gap with the collector (15) and that in the lower region of the plastic cage (3), a sealing lip (7) is arranged which seals the annular gap.

6. The drier and filter cartridge according to claim 4 or claim 5, **characterized in that** the plastic cage (3) can be slid onto the riser tube (2) and is retained there in a force-fitting manner.

7. The drier and filter cartridge according to any one of the claims 2 to 6, **characterized in that** the separating plug (4) receives, on the one hand, the upper end of the riser tube (2) and, on the other - on the side facing away from the riser tube - receives a perforated bushing (5) which communicates on the coolant side with the supercooling path (11) and the riser tube (2).

8. The drier and filter cartridge according to claim 7, **characterized in that** a sealing plug (6) is fastened on the bushing's (5) front side end facing away from the separating plug (4).

9. The drier and filter cartridge according to claim 8, **characterized in that** the sealing plug (6) can be sealed with respect to the collector (15) via at least one sealing ring (9) and/or can be fixed in the collector (15) via a securing element.

10. The drier and filter cartridge according to claim 7, 8 or 9, **characterized in that** the cartridge consisting of riser tube (2), drier and filter unit (3), separating plug (4), bushing (5) and sealing plug (6) is formed as structural unit and can be mounted as such.

11. A condenser (10) for a motor vehicle air conditioning system with an upper supercooling path (11) and a condensation section (12) arranged therebelow, with collecting tubes (13, 14) and a collector (15) arranged parallel to one of the collecting tubes (14), **characterized in that** the collector (15) contains a drier and filter cartridge (1) according to any one of the preceding claims.

## Revendications

1. Cartouche de filtre sécheur (1) pour un collecteur (15) d'un condenseur (10) comprenant une section de surrefroidissement (11) placée en haut et une section de condensation (12) disposée en dessous, en particulier pour des systèmes de climatisation de véhicules automobiles, où la cartouche (1) présente une colonne montante (2) et une paroi de séparation qui doit être disposée entre la section de surrefroidissement (11) et la section de condensation (12), ainsi qu'un ensemble formant le filtre sécheur,
**caractérisée en ce que** la colonne montante (2) est configurée comme un élément support sur lequel sont disposés la paroi de séparation et l'ensemble formant le filtre sécheur.

2. Cartouche de filtre sécheur selon la revendication 1, **caractérisée en ce que** la paroi de séparation est configurée comme un bouchon de séparation (4) pouvant être introduit, en coulissant, et rendu étanche dans le collecteur (15).

3. Cartouche de filtre sécheur selon la revendication 2, **caractérisée en ce que** le bouchon de séparation (4) présente au moins une rainure annulaire comportant un joint annulaire d'étanchéité (8).

4. Cartouche de filtre sécheur selon la revendication 1, 2 ou 3, **caractérisée en ce que** l'ensemble formant le filtre sécheur est configuré comme une cage (3) en matière plastique et peut être rempli d'une matière séchante (granulés).

5. Cartouche de filtre sécheur selon la revendication 4, **caractérisée en ce que** la cage (3) en matière plastique forme, avec le collecteur (15), un intervalle annulaire, et **en ce qu'**une lèvre d'étanchéité (7) assurant l'étanchéité de l'intervalle annulaire est disposée dans la zone inférieure de la cage (3) en matière plastique.

6. Cartouche de filtre sécheur selon la revendication 4 ou 5, **caractérisée en ce que** la cage (3) en matière plastique peut être montée en coulissant sur la colonne montante (2) et maintenue sur celle-ci par action de force.

7. Cartouche de filtre sécheur selon l'une quelconque des revendications 2 à 6, **caractérisée en ce que** le bouchon de séparation (4) loge, d'une part, l'extrémité supérieure de la colonne montante (2) et, d'autre part, sur le côté placé à l'opposé de la colonne montante (2), une douille (5) perforée qui communique, côté entrée du fluide frigorigène, avec la section de surrefroidissement (11) et la colonne montante (2).

8. Cartouche de filtre sécheur selon la revendication 7, **caractérisée en ce qu'**un bouchon d'obturation (6) est fixé sur l'extrémité frontale de la douille (5), placée à l'opposé du bouchon de séparation (4).

9. Cartouche de filtre sécheur selon la revendication 8, **caractérisée en ce que** le bouchon d'obturation (6) peut être rendu étanche, par rapport au collecteur (15), par au moins un joint annulaire d'étanchéité (9), et / ou peut être fixé dans le collecteur (15), par un élément de sécurité.

10. Cartouche de filtre sécheur selon la revendication 7, 8 ou 9, **caractérisée en ce que** la cartouche (1) se composant de la colonne montante (2), de l'ensemble formant le filtre sécheur (3), du bouchon de séparation (4), de la douille (5) et du bouchon d'obturation (6) est configurée comme un ensemble unitaire et peut être montée comme tel.

11. Condenseur (10) pour un système de climatisation d'un véhicule automobile comprenant une section de surrefroidissement (11) placée en haut et une section de condensation (12) disposée en dessous, comportant des tubes collecteurs (13, 14) et un collecteur (15) disposé parallèlement à l'un des tubes collecteurs (14), **caractérisé en ce que** le collecteur (15) contient une cartouche de filtre sécheur (1) selon l'une quelconque des revendications précédentes.
